# EUROPÄISCHE PATENTSCHRIFT

(11) **EP 2 931 987 B1**
(45) Veröffentlichungstag und Bekanntmachung des Hinweises auf die Patenterteilung: **22.01.2020**
(21) Anmeldenummer: 13799303.6
(22) Anmeldetag: 04.12.2013
(51) Int. Cl.: E03F 3/04, E01C 11/22, E03F 5/06, E02D 29/14

(54) **ZARGE EINER ENTWÄSSERUNGSRINNE**
RAIL OF A DRAINAGE CHANNEL
CHÂSSIS DE CANIVEAU

(30) Priorität: 07.12.2012 DE 102012111960
(43) Veröffentlichungstag der Anmeldung: 21.10.2015
(73) Patentinhaber: ACO Severin Ahlmann GmbH & Co. KG, 24782 Büdelsdorf (DE)
(72) Erfinder: MEINCKE, Arne, 24251 Osdorf (DE); MIEZE, Jan, 24111 Kiel (DE); SIEBER, Michael, 24644 Timmaspe (DE)
(74) Vertreter: Bohnenberger, Johannes
(86) Internationale Anmeldenummer: PCT/EP2013/075446
(87) Internationale Veröffentlichungsnummer: WO 2014/086808

(56) Entgegenhaltungen:
- EP-A1- 0 447 761
- WO-A1-00/58560
- WO-A1-97/25481
- DE-A1- 19 620 978
- DE-U1- 20 200 509
- DE-U1-202007 016 204
- FR-A1- 2 520 028
- JP-A- 2004 225 450

## Beschreibung

Die Erfindung betrifft eine Zarge einer Entwässerungsrinne oder eines Schachtes nach dem Oberbegriff des Patentanspruches 1.

Oberflächenentwässerungsrinnen oder Schächte werden zur Stabilisierung ihrer Oberränder oftmals mit Zargen oder Kantenschutz-Einrichtungen versehen, die zur Aufnahme von Abdeckrosten der Rinnen oder Schächte dienen. Da diese Zargen eine nicht unmaßgebliche Rolle bei der Belastbarkeit der Rinnen oder Schächte spielen, wird oftmals ein sehr hoher Materialaufwand betrieben.

Weiterhin besteht bei derartigen Einrichtungen ein Problem darin, dass nach langjährigem Gebrauch die Abdeckroste mit den Zargen verbacken, so dass ein Abheben der Roste nicht mehr möglich ist.

In WO00/58560A1, DE20200509U1, FR2520028A1,EP0447761A1, DE202007016204U1, DE19620978A1, WO97/25481A1, JP2004225450A sind Beispiele von Zargen einer Entwässerungsrinne oder eines Schachtes offenbart.

Das Dokument WO00/58560A1 wird als nächstliegender Stand der Technik angesehen. In Fig.2 und 3 dieses Dokuments sind alle Merkmale offenbart, die im Oberbegriff des Anspruchs 1 erwähnt sind.

Insgesamt liegt somit der vorliegenden Erfindung die Aufgabe zu Grunde, eine Zarge der eingangs genannten Art dahingehend weiterzubilden, dass eine hohe Stabilität bei gleichzeitig dauerhafter Benutzbarkeit mit möglichst geringem Aufwand sichergestellt wird.

Diese Aufgabe wird durch eine Zarge nach Patentanspruch 1 gelöst.

Ein wesentlicher Gedanke der vorliegenden Erfindung besteht somit darin, dass durch eine spezielle Formgebung des Materials, aus welchem die Zarge gefertigt ist, eine erhöhte Tragkraft erzielt wird. Auf diese Weise kann mit schwächerem Material gearbeitet werden, was zum einen die Herstellungskosten der Gesamtanordnungen (Entwässerungsrinne/Schacht) verringert, zum anderen aber das Gewicht der Bauteile herabsetzt, was sowohl beim Transport als auch beim Einbau von großem Vorteil ist.

Vorzugsweise wird die Zarge aus einem Stahlblechmaterial, insbesondere einem Stahlblechmaterial oder einem Nichteisenblechmaterial wie z.B. Kupfer gefertigt. Vorzugsweise ist die Zarge aus einem Blechmaterial mit einer Stärke von 0,8 bis 2 mm, vorzugsweise 1 bis 1,5 mm gefertigt. Dieses relativ dünne Material erhält durch die erfindungsgemäße Formgebung eine erstaunlich hohe Festigkeit, wobei gleichzeitig Material und damit Kosten bzw. Gewicht gespart werden.

Es ist auch möglich, die Zarge aus Kunststoff zu fertigen, da auch in diesem Fall die Sicken eine erhöhte Belastbarkeit sicherstellen.

Die Sicken in den Innenflächen verlaufen vorzugsweise parallel zur Längsrichtung der Rinne bzw. einer Hauptrichtung des Schachtes. Dadurch ergibt sich eine erhöhte Steifigkeit in dieser besonders beanspruchten Richtung.

Die Sicken an den Außenflächen verlaufen senkrecht zur Längsrichtung, also (nach dem Einbau) vertikal. Dadurch wird eine erhöhte Festigkeit in Querrichtung ohne erhöhten Materialaufwand erzielt.

Die Sicken in der Auflagefläche können nun parallel zur Längsrichtung, also ebenso wie die Sicken in der Innenfläche verlaufen. Dadurch wird - ähnlich wie bei den Sicken an den Innenflächen - eine erhöhte Steifigkeit in Längsrichtung erzielt.

Die Sicken werden wellenförmig ausgebildet und zwar als Berg- und Talabschnitte, die als kontinuierliche Wellenzüge ineinander übergehen. Bei dieser Form ist somit die maximale Sickendichte und damit auch die maximale Stabilität gegeben.

Die Sicken in der Auflagefläche können alternativ auch als im Wesentlichen kontinuierliche Reihe von Einzelsicken ausgebildet sein. Dadurch wird zwar die Stabilität der Auflageflächen nicht wesentlich erhöht, jedoch wird die Verbindung zwischen Zarge und dem Rinnen- bzw. Schachtkörper verbessert, wobei gleichzeitig ein Anbacken der Abdeckungen bzw. Roste wirksam verhindert wird.

Im Bereich der Auflagefläche weist die Zarge insbesondere bei sehr langen Zargen für Entwässerungsrinnen einen vorzugsweise in Längsrichtung gesehen mittig angebrachten Unterbrechungsabschnitt auf, was ein Verziehen der Anordnung beim Eingießen und Schrumpfen des Rinnen- bzw. Schachtmaterials verringert.

Die Sicken werden insbesondere bei Ausbildung der Zargen aus Blechmaterial vorzugsweise durch Rollformen ausgebildet. Durch diese Herstellungsweise können somit die Zargen mit durchgehenden, linienförmigen Sicken in Längsrichtung ausgestattet werden, wobei in einem einzigen Formungsvorgang auch ein Einfalten des Blechmaterials zur Bildung der Auflageflächen und des Zargenrandes ermöglicht wird.

Nachfolgend werden Ausführungsbeispiele der vorliegenden Erfindung anhand von Zeichnungen näher erläutert. Hierbei zeigen
- Fig. 1: eine perspektivische Darstellung einer ersten Ausführungsform der Erfindung,
- Fig. 2: die Ausführungsform der Erfindung nach Fig. 1, wobei der Zargenrand quer geschnitten ist,
- Fig. 3: eine weitere Ausführungsform der Erfindung in einer Darstellung ähnlich der nach Fig. 1,
- Fig. 4: eine weitere Ausführungsform der Erfindung in einer Darstellung ähnlich der nach Fig. 3 und
- Fig. 5: eine Draufsicht-Darstellung des Bereiches V in Fig. 3.

In der nachfolgenden Beschreibung werden für gleiche und gleich wirkende Teile dieselben Bezugsziffern verwendet.

Wie in Fig. 1 gezeigt, umfasst die hier gezeigte Zarge 1 in der üblichen Weise eine Auflagefläche, auf welcher eine Rinnen- oder Schachtabdeckung bzw. -gitterrost aufgelegt werden kann. An diese Auflagefläche 10 schließt ein Zargenrand 11 an, dessen Innenfläche 12 eine Anlagefläche für die Abdeckung gegenüber seitlicher Verschiebung bildet. Eine Außenfläche 13 des Zargenrandes 11 schließt mit dem hier nicht gezeigten Rinnen- oder Schachtkörper bündig ab. Beim Einbau wird bis an diese Außenfläche 13 hin angepflastert bzw. wird ein entsprechender Oberflächenbelag angegossen.

Von der Auflagefläche 10 erstreckt sich ein Innenabschnitt 15 nach unten, der den Oberrand der hier nicht gezeigten Entwässerungsrinne bzw. des Schachtes zusammen mit der Außenfläche 13 des Zargenrandes 11 umgreift. Sowohl der Unterrand der Außenfläche 13 als auch der Unterrand des Innenabschnittes 15 weisen jeweils einen Außenfalz 14 bzw. einen Innenfalz 16 auf, die jeweils nach innen, in Richtung auf den Rinnen- bzw. Schachtoberrand umgebördelt sind. Der Innenfalz 16 ist darüber hinaus mit einer Innenkerbe 17 versehen, welche zum Einrasten von Verriegelungsvorrichtungen für eine Abdeckung vorgesehen ist.

Bei der in den Fig. 1 und 2 erläuterten Ausführungsform der Erfindung ist nun die Auflagefläche 10 mit durchgehenden, sich über die gesamte Länge der Zarge 1 erstreckenden Auflagensicken 20 versehen. Hierbei ist die Einformung der Auflagensicken 20 derart ausgebildet, dass im Querschnitt ein durchgehendes Wellenmuster entsteht. Hieraus ergibt sich zum einen eine erhebliche Versteifung der Auflagefläche gegenüber einer Biegung senkrecht zur Längsrichtung, andererseits ergibt sich hieraus eine Auflagefläche für die Abdeckung, die nur in wenigen Linienbereichen einen Materialkontakt herstellt. Dadurch ist gewährleistet, dass ein Festbacken in diesem Bereich im Wesentlichen unmöglich ist.

Die Außenfläche des Zargenrandes 11 ist bei allen hier gezeigten Ausführungsformen mit Außenflächensicken 23 versehen, die senkrecht über einen wesentlichen Teil dieser Außenfläche 13 verlaufen. Die Struktur ist auch hier wieder wellenförmig (siehe insbesondere Fig. 2) derart, dass die Berge und Täler im Wesentlichen unmittelbar aneinandergrenzend einander übergehen. Aus Fig. 2 ist auch ersichtlich, dass die Höhe der Außenflächensicken 23 bis kurz vor dem Oberrand des Zargenrandes 11 und bis unterhalb der Auflagefläche 10 reicht, so dass eine erhöhte Biegesteifigkeit bei Kräften quer zur Längsrichtung der Zarge 11 entsteht. Außerdem wird durch diese Außenflächensicken 23 die Haftung zwischen der Zarge und einem angegossenen Oberflächenbelag verbessert.

Die Ausführungsformen der Fig. 3 und 4 unterscheiden sich von derjenigen nach den Fig. 1 und 2 dadurch, dass die Auflagensicken als kreisförmige Einprägungen 20' (siehe Fig. 3) oder eher ovale Auflagensicken 20" (siehe Fig. 4) ausgebildet sind. Dadurch wird die Kontaktfläche zwischen der Auflagefläche 10 und einer aufgelegten Abdeckung vergrößert, ein Anbacken der Abdeckung auf der Auflagefläche 10 wird dennoch wirksam verhindert. Die Haftung zwischen der Zarge bzw. dem Bereich der Auflagefläche 10 und dem angegossenen Rinnen- bzw. Schachtkörper wird verbessert.

Durch die hier gezeigte Ausbildung der Sicken 20, 20', 20" sowie 22 und 23 können die Maße A und B der Zarge 1, die in Fig. 5 gezeigt sind, im Wesentlichen beliebig eingestellt werden, so dass aus Normen vorgegebene Maße unabhängig von der Stärke des Materials eingestellt werden können, aus denen die Zarge 1 gefertigt ist.

Weiterhin muss darauf hingewiesen werden, dass eine Fertigung der Zarge 1 aus Blechmaterial durch Rollformung besonders einfach und dennoch genau erfolgen kann. Die Sicken 20 und 22 werden hierbei kontinuierlich eingeformt, die Außenflächensicken 23 und die Auflagensicken 20' und 20" (siehe Fig. 3 und 4) erfolgen im selben Vorgang als "individuelle" Einprägungen. Somit können die Zargen 1 aus Blech-Bandmaterial kontinuierlich geformt werden.

### Bezugszeichenliste

- 1: Zarge
- 10: Auflagefläche
- 11: Zargenrand
- 12: Innenfläche
- 13: Außenfläche
- 14: Außenfalz
- 15: Innenabschnitt
- 16: Innenfalz
- 17: Innenkerbe
- 18: Unterbrechungsabschnitt
- 20, 20', 20": Auflagensicke
- 22: Innenflächensicke
- 23: Außenflächensicke

## Patentansprüche

1. Zarge einer Entwässerungsrinne oder eines Schachtes, auf welche eine Abdeckung einer Rinne bzw. eines Schachtes auflegbar ist, mit einer horizontalen, in einer Längsrichtung der Entwässerungsrinne oder des Schachtes verlaufenden Auflagefläche (10) und einem hierzu im Wesentlichen senkrechten Zargenrand (11), an dessen Innenfläche (12) die Abdeckung anlegbar ist und an dessen Außenfläche (13) ein Oberflächenbelag anbaubar ist, wobei die Außenfläche (13) über die gesamte Länge der Zarge (1) mit Sicken (23) versehen ist, die senkrecht zur Längsrichtung und somit vertikal verlaufen, wobei die Sicken ( 23) wellenförmig als Berg- und Talabschnitte in Form eines kontinuierlichen Wellenzuges ineinander übergehend ausgebildet sind, **dadurch gekennzeichnet dass** die Höhe der Aussenflächensicken (23) bis kurz vor dem Oberrand des Zargenrandes (11) und bis unterhalb der Auflagefläche (10) reicht.

2. Zarge nach Anspruch 1,
**dadurch gekennzeichnet, dass**
die Zarge (1) aus einem Stahlblechmaterial gefertigt ist, vorzugsweise aus einem Blechmaterial mit einer Stärke von 0,8 bis 2 mm, besonders vorzugsweise 1 bis 1,5 mm gefertigt ist.

3. Zarge nach einem der vorhergehenden Ansprüche,
**dadurch gekennzeichnet, dass**
die Sicken (22) in der Innenfläche (12) parallel zur Längsrichtung verlaufen.

4. Zarge nach einem der vorhergehenden Ansprüche,
**dadurch gekennzeichnet, dass**
die Sicken (20) in der Auflagefläche (10) parallel zur Längsrichtung verlaufen.

5. Zarge nach einem der vorhergehenden Ansprüche,
**dadurch gekennzeichnet, dass**
die Zarge (1) im Bereich der Auflagefläche (10) mindestens einen, vorzugsweise in der Längsrichtung mittig angebrachten Unterbrechungsabschnitt (18) aufweist.

6. Zarge nach einem der vorhergehenden Ansprüche, insbesondere nach Anspruch 2,
**dadurch gekennzeichnet, dass**
die Sicken (20, 22, 23) durch Rollformen ausgebildet sind.

## Claims

1. A rail of a drainage channel or a shaft, upon which a cover of a channel or shaft can be placed, comprising a horizontal support surface (10) extending in a longitudinal direction of the drainage channel or shaft and a rail edge (11), which is substantially perpendicular thereto, against the inner surface (12) of which the cover can be placed, and to the outer surface (13) of which a surface coating can be attached, wherein the outer surface (13) is provided with corrugations (23) over the entire length of the rail (1), which corrugations extend perpendicular to the longitudinal direction and thus vertically, wherein the corrugations (23) are formed in a wave shape as peak and trough portions merging into one another in the form of a continuous wave train, **characterized in that** the height of the outer surface corrugations (23) reaches up to just before the upper edge of the rail edge (11) and to below the support surface (10).

2. The rail according to claim 1,
**characterized in that**
the rail (1) is made of a sheet steel material, preferably of a sheet material having a thickness of 0.8 to 2 mm, particularly preferred 1 to 1.5 mm.

3. The rail according to any one of the preceding claims,
**characterized in that**
the corrugations (22) in the inner surface (12) extend in parallel to the longitudinal direction.

4. The rail according to any one of the preceding claims,
**characterized in that**
the corrugations (20) in the support surface (10) extend in parallel to the longitudinal direction.

5. The rail according to any one of the preceding claims,
**characterized in that**
in the area of the support surface (10), the rail (1) has at least one interruption portion (18) preferably mounted centrally in the longitudinal direction.

6. The rail according to any one of the preceding claims, in particular according to claim 2,
**characterized in that**
the corrugations (20, 22, 23) are formed by roll forming.

## Revendications

1. Châssis d'une goulotte de drainage d'eau ou d'un puits, sur lequel un capot d'une goulotte ou d'un puits est apte à être posé, présentant une face d'appui (10) horizontale s'étendant dans une direction longitudinale de la goulotte de drainage d'eau ou du puits et un bord de châssis (11) sensiblement perpendiculaire à celle-ci, sur la face intérieure (12) duquel le capot est apte à être posé et sur la face extérieure (13) duquel un revêtement de surface est apte à être appliqué, sachant que la face extérieure (13) est pourvue sur toute la longueur du châssis (1) d'ondulations (23) qui s'étendent perpendiculairement à la direction longitudinale et donc verticalement, sachant que les ondulations (23) sont constituées en forme d'ondes comme sections de crête et de creux sous forme d'un train d'ondes continu en se succédant directement les unes aux autres, **caractérisé en ce que** la hauteur des ondulations (23) de face extérieure s'étend jusque peu avant le bord supérieur du bord de châssis (11) et jusqu'en-dessous de la face d'appui (10).

2. Châssis selon la revendication 1,
**caractérisé en ce que**
le châssis (1) est fabriqué à partir d'un matériau en tôle d'acier, de préférence un matériau en tôle d'une épaisseur de 0,8 à 2 mm, de manière particulièrement préférentielle de 1 à 1,5 mm.

3. Châssis selon l'une des revendications précédentes,
**caractérisé en ce que**
les ondulations (22) dans la face intérieure (12) s'étendent parallèlement à la direction longitudinale.

4. Châssis selon l'une des revendications précédentes,
**caractérisé en ce que**
les ondulations (20) dans la face d'appui (10) s'étendent parallèlement à la direction longitudinale.

5. Châssis selon l'une des revendications précédentes,
**caractérisé en ce que**
le châssis (1) présente au moins une section d'interruption (18), de préférence placée au centre dans la direction longitudinale, dans la zone de la face d'appui (10).

6. Châssis selon l'une des revendications précédentes, en particulier selon la revendication 2,
**caractérisé en ce que**
les ondulations (20, 22, 23) sont constituées par formage par galets.
